# EUROPÄISCHE PATENTSCHRIFT

(11) **EP 0 667 893 B1**
(45) Veröffentlichungstag und Bekanntmachung des Hinweises auf die Patenterteilung: **18.09.1996**
(21) Anmeldenummer: 94900078.0
(22) Anmeldetag: 26.10.1993
(51) Int. Cl.: C11D 1/825, C11D 1/86, C11D 1/94

(54) **WÄSSRIGES TENSIDKONZENTRAT**
AQUEOUS SURFACTANT CONCENTRATE
CONCENTRE TENSIOACTIF AQUEUX

(30) Priorität: 04.11.1992 DE 4237178
(43) Veröffentlichungstag der Anmeldung: 23.08.1995
(73) Patentinhaber: Henkel Kommanditgesellschaft auf Aktien, 40191 Düsseldorf (DE)
(72) Erfinder: GIESEN, Brigitte, D-40235 Düsseldorf (DE); SYLDATH, Andreas, D-40589 Düsseldorf (DE); SCHMID, Karl-Heinz, D-40822 Mettmann (DE); NEUSS, Michael, D-50997 Köln (DE)
(86) Internationale Anmeldenummer: EP9302959
(87) Internationale Veröffentlichungsnummer: WO9410278

(56) Entgegenhaltungen:
- EP-A- 0 272 574
- WO-A-91/03536
- DE-A- 3 942 727
- FR-A- 2 247 531
- GB-A- 2 204 321
- US-A- 3 925 224

## Beschreibung

Die vorliegende Erfindung betrifft wäßrige Tensidmischungen aus kurzkettigem Alkyloligoalkoxylat und langkettigem Alkyloligoalkoxylat sowie gegebenenfalls weiteren Tensiden, deren Verwendung als Vorgemische (Compounds) zur Herstellung von flüssigen Wasch- und Reinigungsmitteln sowie flüssige Wasch- oder Reinigungsmittel, die derartige Tensidmischungen enthalten.

Bei der Herstellung flüssiger Wasch- und Reinigungsmittel werden die einzelnen Komponenten in der Regel als fließfähige Lösungen eingesetzt, die jeweils einen Stoff enthalten oder die als Vorgemische, sogenannte Compounds, aus mehreren in den fertigen Mitteln üblichen Stoffen bestehen. Die für die Mischung zum fertigen Mittel vorgesehenen Komponenten sollen einen möglichst hohen Aktivsubstanzgehalt aufweisen und gleichzeitig leicht handhabbar sein, das heißt, sie sollen möglichst fließfähig und leicht pumpbar sein und eine möglichst hohe Lagerstabilität besitzen.

Der Fachmann weiß, wie zum Beispiel in A.M. Schwartz, J.W. Perry, Surface Active Agents, Vol. I, Interscience Publishers, 1949, Seite 372 beschrieben, daß Tensidmischungen in der Regel synergistische Effekte aufweisen und oft bessere Reinigungseigenschaften besitzen, als sich aus der Summe der Werte der Einzelkomponenten ergeben würde. Nichtionische Tenside bilden in dieser Beziehung keine Ausnahme. So sind beispielsweise aus der deutschen Offenlegungsschrift DT 24 48 532 binäre Gemische aus höchstens 5-fach alkoxyliertem, insbesondere ethoxyliertem Alkohol mit mindestens 6-fach alkoxyliertem Alkohol bekannt. Diese Mischungen können als solche, an Feststoffträger adsorbiert oder in wäßriger beziehungsweise wäßrigalkoholischer Lösung vorliegen und weisen eine gute Wirksamkeit bei der Entfernung von Öl auf.In der US-amerikanischen Patentschrift US 3 925 224 werden Waschmittelzusätze beschrieben,, die 0,1-60 Gew.-% eines im wesentlichen wasserunlöslichen Tensids bzw. Tensidgemische enthalten. Dabei weisen Tensidmischungen aus 1- bis 6-fach ethoxylierten C₈₋₂₀-Alkoholen in Kombination mit entsprechenden Alkoholen, die mindestens 7-fach ethoxyliert sind, eine besonders gute waschkraftverstärkende Wirkung auf. Aus der deutschen Patentschrift DE 23 27 862 ist bekannt, daß pulverförmige Waschmittel, die 3-30 Gew.-% einer Kombination (Gewichtsverhältnis 1:5 bis 2:1) aus 2- bis 6-fach ethoxylierten C₁₂₋₂₀-Alkoholen mit entsprechenden, 8- bis 20-fach ethoxylierten Alkoholen enthalten, ein hervorragendes Waschvermögen besitzen. In der deutschen Offenlegungsschrift DT 25 59 225 werden 20- bis 70-gewichtsprozentige wäßrige beziehungsweise wäßrig-alkoholische Lösungen von Tensidgemischen als Bestandteile von flüssigen Mitteln mit überlegener Gesamtwaschkraft vorgeschlagen, die aus 30-80 Gew.-% 7- bis 15-fach ethoxyliertem C₁₇₋₂₅-Alkohol, 10-60 Gew.-% 2- bis 10-fach ethoxyliertem C₉₋₁₅-Alkohol und 10-50 Gew.-% Aniontensid bestehen. Die europäische Patentanmeldung EP-A-0 272 574 betrifft Verbindungen einer allgemeinen Formel R-O-(PO)₁₋₂-(EO)₆₋₈-H, in der R einen ausgewählten C-Ketten-Schnitt bedeutet, welche im Verhältnis 1:2 bis 10:1 mit bestimmten nichtionischen Tensiden gemischt werden können, wobei die nichtionischen Tenside Ethoxylate von C₁₀₋₁₈-Alkoholen mit 1 bis 4 EO-Gruppen sind.

Überraschenderweise wurde nun gefunden, daß Mischungen aus bestimmtem langkettigem Alkyloligoalkoxylat und bestimmtem kurzkettigem Alkyloligoalkoxylat in bestimmten Gewichtsverhältnissen ein ausgezeichnetes Reinigungs- und Spülvermögen aufweisen, sehr gut fließfähig und pumpbar sind und eine hohe Lager- und Kältestabilität aufweisen.

Unter "langkettigen" Verbindungen werden im Rahmen der vorliegenden Erfindung aliphatische Verbindungen mit 12 bis 22 C-Atomen verstanden, die linear oder ein- oder mehrfach verzweigt sein können, so daß die längste Kette aus C-Atomen auch kürzer als 12 sein kann. "Kurzkettige" Verbindungen im Rahmen der vorliegenden Erfindung sind demgemäß, unabhängig vom Verzweigungsgrad, solche mit 6 bis höchstens 10 C-Atomen. Bevorzugt sind in beiden Fällen Verbindungen mit linearen Alkylgruppen.

Die Erfindung betrifft demgemäß Tensidmischungen, bestehend aus einem kurzkettigen Alkyloligoalkoxylat der Formel I,

R¹-(OC₃H₆)ₙ-(OC₂H₄)ₚ-OH (I)

in der R¹ einen Alkylrest mit 6 bis 10 C-Atomen, n eine Zahl von 0,5 bis 3 und p eine Zahl von 4 bis 10 bedeuten, und einem langkettigen Alkyloligoalkoxylat der Formel II,

R²-(OC₂H₄)_{q}-OH (II)

in der R² einen Alkylrest mit 12 bis 22 C-Atomen, insbesondere 12 bis 16 C-Atomen, besonders bevorzugt 12 bis 14 C-Atomen und q eine Zahl von 5,0 bis 9,5 bedeuten, in Gewichtsverhältnissen von kurzkettigem zu langkettigem Alkyloligoalkoxylat von 4:1 bis 10:1, sowie gegebenenfalls Wasser. Wasser ist vorzugsweise in Mengen bis zu 50 Gew.-% enthalten.

Die Zahlen n beziehungsweise p und q in den Formeln I und II sind mittlere Propoxylierungs- beziehungsweise Ethoxylierungsgrade und können als analytisch zu ermittelnde Größen auch gebrochene Zahlenwerte annehmen. Vorzugsweise beträgt der mittlere Propoxylierungsgrad im kurzkettigen Alkyloligoalkoxylat gemäß Formel I n 0,5 bis 2,0, insbesondere 0,8 bis 1,5, der mittlere Ethoxylierungsgrad p im kurzkettigen Alkyloligoalkoxylat gemäß Formel I 5,0 bis 9,5, insbesondere 6,0 bis 9,0, und/oder der mittlere Ethoxylierungsgrad q im langkettigen Alkyloligoalkoxylat der Formel II 6,0 bis 9,0.

Das Gewichtsverhältnis von kurzkettigem Alkyloligoalkoxylat gemäß Formel I zu langkettigem Alkyloligoalkoxylat gemäß Formel II beträgt vorzugsweise 5:1 bis 8:1. Vorzugsweise enthalten die erfindungsgemäßen Tensidmischungen 40 Gew.-% bis 90 Gew.-%, insbesondere 50 Gew.-% bis 88 Gew.-% kurzkettiges Alkyloligoalkoxylat gemäß Formel I.

Die erfindungsgemäßen Tensidmischungen können zusätzlich als weitere Tensidkomponenten bis zu 90 Gew.-%, insbesondere 10 Gew.-% bis 50 Gew.-% Aniontensid, bis zu 60 Gew.-%, insbesondere 1 Gew.-% bis 50 Gew.-% weiteres nichtionisches Tensid und/oder bis zu 60 Gew.-%, insbesondere 1 Gew.-% bis 50 Gew.-% Amphotensid aus der Klasse der Betaine und/oder Sulfobetaine enthalten.

Die erfindungsgemäßen Tensidmischungen werden vorzugsweise als lagerstabile, fließfähige, pumpbare Vorgemische für die Herstellung von flüssigen Wasch- oder Reinigungsmitteln verwendet.

Ein derartiges flüssiges Wasch- oder Reinigungsmittel, insbesondere zur maschinellen und bevorzugt zur manuellen Reinigung von Geschirr enthält vorzugsweise 1 Gew.-% bis 20 Gew.-% einer oben beschriebenen Tensidmischung aus kurzkettigem Alkyloligoalkoxylat gemäß Formel I zu langkettigem Alkyloligoalkoxylat gemäß Formel II, 5 Gew.-% bis 30 Gew.-% Aniontensid, bis zu 20 Gew.-%, insbesondere 1 Gew.-% bis 15 Gew.-% zusätzliches nichtionisches Tensid, bis zu 12 Gew.-%, insbesondere 0,5 Gew.-% bis 10 Gew.-% Amphotensid, bis zu 8 Gew.-%, insbesondere 2 Gew.-% bis 6 Gew.-% Alkalihydroxid, bis zu 5 Gew.-%, insbesondere 1 Gew.-% bis 4 Gew.-% Mono- oder Dicarbonsäure mit 2 bis 6 C-Atomen, bis zu 15 Gew.-%, insbesondere 2 Gew.-% bis 10 Gew.-% wassermischbares organisches Lösungsmittel und 15 Gew.-% bis 90 Gew.-% Wasser enthält.

Die als zusätzliche Tensidkomponente einsetzbaren Aniontenside werden vorzugsweise ausgewählt aus der Klasse der Alkylsulfate, Alkylethersulfate, Sulfofettsäuredisalze, Sulfofettsäurealkylestersalze, Alkansulfonate und/ oder Alkylbenzolsulfonate mit linearen C₉- bis C₁₅-Alkylgruppen am Benzolkern. Zu den brauchbaren Tensiden vom Sulfat-Typ gehören insbesondere primäre Alkylsulfate mit vorzugsweise linearen Alkylresten mit 10 bis 20 C-Atomen, die ein Alkali-, Ammonium- oder Alkyl- beziehungsweise Hydroxyalkyl-substituiertes Ammoniumion als Gegenkation besitzen. Besonders geeignet sind die Derivate der linearen Alkohole mit insbesondere 12 bis 18 C-Atomen und deren verzweigtkettiger Analoga, der sogenannten Oxoalkohole. Brauchbar sind demgemäß insbesondere die Sulfatierungsprodukte primärer Fettalkohole mit linearen Dodecyl-, Tetradecyl-, Hexadecyl- oder Octadecylresten sowie deren Gemische. Besonders bevorzugte Alkylsulfate enthalten einen Talgalkylrest, das heißt Mischungen mit im wesentlichen Hexadecyl- und Octadecylresten. Die Alkylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- beziehungsweise Hydroxyalkyl-substituierten Ammoniumbasen hergestellt werden.

Außerdem können die sulfatierten Alkoxylierungsprodukte der genannten Alkohole, sogenannte Ethersulfate, als Aniontensidkomponente eingesetzt werden. Vorzugsweise enthalten derartige Ethersulfate 2 bis 30, insbesondere 4 bis 10, Ethylenglykol-Gruppen pro Molekül.

Zu den geeigneten Aniontensiden des Sulfonat-Typs gehören die durch Umsetzung von Fettsäureestern mit Schwefeltrioxid und anschließender Neutralisation erhältlichen Sulfoester, insbesondere die sich von Fettsäuren mit 8 bis 22 C-Atomen, vorzugsweise 12 bis 18 C-Atomen, und linearen Alkoholen mit bis 6 C-Atomen, vorzugsweise 1 bis 4 C-Atomen, ableitenden Sulfonierunsprodukte, sowie die von diesen ableitbaren Sulfofettsäuredisalze. Bei den erfindungsgemäß einsetzbaren Alkansulfonaten handelt es sich um Substanzen, die durch Sulfoxidation von Kohlenwasserstoffen, welche vorzugsweise 10 bis 20 C-Atome enthalten, gewonnen werden. Dabei entstehen in der Regel Produkte mit statistischer Verteilung der Sulfonsäure-Substituenten, die gewünschtenfalls in bekannter Weise getrennt werden können. Für die erfindungsgemäßen Mischungen sind sekundäre Alkansulfonate mit 12 bis 17 C-Atomen besonders geeignet. Als Kationen kommen in allen Fällen der genannten Aniontenside insbesondere solche aus der Gruppe der Alkaliionen, Ammonium- oder Alkyl- beziehungsweise Hydroxyalkyl-substituierten Ammoniumionen in Betracht.

Zu den in Frage kommenden zusätzlichen nichtionischen Tensiden gehören insbesondere Alkylglykoside, Fettsäurealkanolamide, Fettsäurepolyhydroxyamide, beispielsweise Glucamide, und die Alkoxylate, insbesondere die Ethoxylate und/oder Propoxylate von Alkylaminen, vicinalen Diolen und/oder Carbonsäureamiden, die Alkylgruppen mit 10 bis 22 C-Atomen, vorzugsweise 12 bis 18 C-Atomen, besitzen. Der Alkoxylierungsgrad dieser Verbindungen liegt dabei in der Regel zwischen 1 und 20, vorzugsweise zwischen 3 und 10. Sie können in bekannter Weise durch Umsetzung mit den entsprechenden Alkylenoxiden hergestellt werden. Bevorzugt sind die Ethanolamid-Derivate von Alkansäuren mit 8 bis 22 C-Atomen, vorzugsweise 12 bis 16 C-Atomen. Zu den besonders geeigneten Verbindungen gehören die Laurinsäure-, Myristinsäure- und Palmitinsäuremonoethanolamide.

Die als weitere nichtionische Tensidkomponente für die erfindungsgemäßen Tensidmischungen geeigneten Alkylglykoside und ihre Herstellung werden zum Beispiel in den europäischen Patentanmeldungen EP92355, EP 301 298, EP 357 969 und EP 362 671 oder der US-amerikanischen Patentschrift US 3 547 828 beschrieben. Bei den Glykosidkomponenten derartiger Alkylglykoside handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden Oligomere werden außer durch die Art der in ihnen enthaltenen Zucker durch deren Anzahl, den sogenannten Oligomerisierungsgrad, charakterisiert, der als analytisch zu ermittelnde Größe auch gebrochene Zahlenwerte annehmen kann und in der Regel bei Werten zwischen 1 und 10, bei den vorzugsweise eingesetzten Alkylglykosiden unter einem Wert von 1,5, insbesondere zwischen 1,2 und 1,4, liegt. Bevorzugter Monomer-Baustein ist wegen der guten Verfügbarkeit Glucose. Der Alkylteil derartiger Alkylglykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Alkylglykoside eingesetzt werden können. Brauchbar sind demgemäß insbesondere die primären Alkohole mit linearen Octyl-, Decyl-, Dodecyl-, Tetradecyl-, Hexadecyl- oder Octadecylresten sowie deren Gemische. Besonders geeignete Alkylglykoside enthalten einen Kokosfettalkylrest, das heißt Mischungen mit im wesentlichen Dodecyl- und Tetradecylresten.

Zu den geeigneten Amphotensiden gehören Derivate tertiärer oder quartärer aliphatischer Amine, deren aliphatische Reste geradkettig oder verzweigt sein können und von denen einer eine Carboxy-, Sulfo-, Phosphono-, Sulfato- oder Phosphato-Gruppe trägt. Beispiele für derartige Amphotenside sind N,N-Dimethyl-N-tetradecyl-glycin, N,N-Dimethyl-N-hexadecyl-glycin, N,N-Dimethyl-N-octadecyl-glycin, 3-(Dimethyl-dodecylammonio)-1-propansulfonat und die unter den Bezeichnungen Dehyton^{(R)} AB, CB, G und K (Hersteller Henkel) vertriebenen Amphotenside.

Zu den in den erfindungsgemäßen Tensidmischungen gegebenenfalls enthaltenen organischen Mono- oder Dicarbonsäuren mit 2 bis 6 C-Atomen gehören insbesondere Glyoxylsäure, Milchsäure, Weinsäure, Citronensäure, Bernsteinsäure, Adipinsäure und Glutarsäure.

Geeignete wassermischbare organische Lösungsmittel werden vorzugsweise aus der Gruppe umfassend Alkohole mit 1 bis 4 C-Atomen, Glykole mit 2 bis 4 C-Atomen und die aus diesen ableitbaren Di- und Triglykole sowie die entsprechenden Glykolether ausgewählt. Zu den geeigneten Lösungsmitteln gehören beispielsweise Methanol, Ethanol, Propanol, Isopropanol sowie deren Gemische.

Die erfindungsgemäßen Tensidmischungen können, direkt oder nach Verdünnen mit Wasser, für technische Anwendungen, zum Beispiel als Flotationshilfsmittel oder Bohrspülungen, eingesetzt werden. Vorzugsweise werden sie jedoch als Vorgemische zur Herstellung flüssiger Wasch- und Reinigungsmittel verwendet, zu denen insbesondere Feinwaschmittel, Wollwaschmittel und Geschirrspülmittel, aber auch Shampoos gehören. Derartige Mittel können in einfacher Weise durch Verdünnen der Compounds mit Wasser auf die gewünschte Aktivsubstanzkonzentration hergestellt werden. Die Zugabe anderer in derartigen Mitteln üblicher Bestandteile, zu denen insbesondere Buildersubstanzen, wie Zeolithe und Schichtsilikate, Korrosionsinhibitoren, Bleichmittel, Bleichaktivatoren, Komplexbildner für Schwermetalle, beispielsweise Aminopolycarbonsäuren und/oder Polyphosphonsäuren bzw. deren Salze, Vergrauungsinhibitoren, beispielsweise Celluloseether, Farbübertragungsinhibitoren, beispielsweise Polyvinylpyrrolidon,optische Aufheller, Enzyme, antimikrobielle Wirkstoffe, Abrasivmittel, Schaumstabilisatoren, Konservierungsmittel, pH-Regulatoren, Schauminhibitoren, beispielsweise Organopolysiloxane oder Paraffine, Perlglanzmittel sowie Farb- und Duftstoffe gehören, ist möglich.

Die Herstellung der erfindungsgemäßen Tensidmischungen wie auch der diese enthaltenden Mittel bereitet keinerlei Schwierigkeiten. Sie kann problemlos durch einfaches Mischen der Einzelkomponenten, die als solche oder gegebenenfalls in wäßriger Lösung vorliegen können, erfolgen.

### Beispiele

### Beispiel 1

Durch einfaches Mischen der Komponenten wurden die in Tabelle 1 durch ihre Zusammensetzung (Gew.-% Aktivsubstanz) charakterisierten Mischungen **M1** bis **M6** hergestellt.

**Tabelle 1 :**

| Zusammensetzung [Gew.-%] | | | | | | |
|---|---|---|---|---|---|---|
| | **M1** | **M2** | **M3** | **M4** | **M5** | **M6** |
| Tensid **A** | 2 | 3 | 16 | 8 | 40 | 40 |
| Tensid **B** | - | - | 2 | 1 | - | - |
| Tensid **C** | 7 | 12 | - | - | 45 | - |
| Tensid **D** | 7 | 20 | 7 | 6 | - | - |
| Tensid **E** | 1 | - | - | - | - | - |
| Tensid **F** | - | 3 | 7 | 8 | - | - |
| Tensid **G** | 2 | 4 | - | 8 | - | 30 |
| Ethanol | 5 | 8 | - | - | - | - |
| NaOH | - | 2 | - | - | - | - |
| Säure **H** | - | 2 | - | - | - | - |
| Wasser | ............ ad 100 ............ | | | | | |

- **A**:: Erfindungsgemäße Tensidmischung aus 85 Gew.-% eines 1-fach propoxylierten und anschließend 7-fach ethoxylierten C₈-Alkanols mit 15 Gew.-% eines 7-fach ethoxylierten C_{12/14}-Alkanols
- **B**:: Fettsäure-Monoethanolamid (Comperlan^{(R)} 100, Hersteller Henkel)
- **C**:: Na-C_{12/14}-Alkylsulfat (Texapon^{(R)} LS, Hersteller Henkel)
- **D**:: Natrium-C_{12/14}-Alkyl-(OCH₂CH₂)₃-Sulfat
- **E**:: Amphotensid (Dehyton^{(R)} AB, Hersteller Henkel)
- **F**:: Amphotensid (Dehyton^{(R)} K, Hersteller Henkel)
- **G**:: C_{14/16}-Alkylglucosid, Oligomerisierungsgrad 1,4
- **H**:: Bernsteinsäure-Glutarsäure-Adipinsäure-Gemisch (Sokalan^{(R)} DCS, Hersteller BASF)

Dabei ist besonders bemerkenswert, daß auch die konzentrierten Ausgestaltungen M5 und M6 eine vorteilhafte Kältestabilität aufweisen:

**Tabelle 2**

| | | |
|---|---|---|
| | **M5** | **M6** |
| Kältetrübungspunkt [°C] | -7 | +4 |
| Stockpunkt [°C] | -8 | -9 |

### Beispiel 2 : Reinigungsleistung

Durch Verdünnen mit Wasser wurden aus den Mischungen **M1** bis **M4** gemäß Beispiel 1 Lösungen hergestellt, die jeweils 0,5 Gramm des Mittels pro Liter Lösung enthielten. Zur Demonstration der Reinigungsleistung wurde der in "Fette, Seifen, Anstrichmittel", 74 (1972), 163, beschriebene Tellertest durchgeführt. Es wurde mit Wasserhärten von 16°d (160mg CaO/Liter) bei 50 °C und mit Rindertalg (2g/Teller) gearbeitet; die angeschmutzten Teller wurden nach 24 Stunden Lagerung bei Raumtemperatur mittels einer rotierenden Spülbürste gespült. Dabei war die Reinigungsleistung der eine erfindungsgemäße Tensidmischung enthaltenden Mittel derjenigen von Vergleichsmischungen, die statt der erfindungsgemäßen Tensidmischung (A in Tabelle 1) andere nichtionische Tenside, beispielsweise einen 6,5-fach ethoxylierten C_{10/14}-Alkohol, enthielten, in allen Fällen überlegen. Dies traf auch auf unter diesen Bedingungen gestestete erfindungsgemäße Tensidmischungen aus 34 Gew.-% Teilen 1-fach propoxyliertem und anschließend 7-fach ethoxyliertem C₈-Alkanol, 6 Gew.-Teilen 7-fach ethoxyliertem C_{12/14}-Alkanol und 60 Gew.-% Aniontensid (beispielsweise Natrium-Dodecylbenzolsulfonat oder Natrium-C_{12/14}-Alkyl-(OCH₂CH₂)₃-Sulfat) im Vergleich zu stattdessen als alleinige nichtionische Tensidkomponente den 6,5-fach ethoxylierten C_{10/14}-Alkohol enthaltenden Tensidmischungen zu.

## Patentansprüche

1. Tensidmischung, bestehend aus einem kurzkettigen Alkyloligoalkoxylat der Formel I,
R¹-(OC₃H₆)ₙ-(OC₂H₄)ₚ-OH (I)
in der R¹ einen Alkylrest mit 6 bis 10 C-Atomen, n eine Zahl von 0,5 bis 3 und p eine Zahl von 4 bis 10 bedeuten, und einem langkettigen Alkyloligoalkoxylat der Formel II,
R²-(OC₂H₄)_{q}-OH (II)
in der R² einen Alkylrest mit 12 bis 22 C-Atomen und q eine Zahl von 5,0 bis 9,5 bedeuten, in Gewichtsverhältnissen von kurzkettigem zu langkettigem Alkyloligoalkoxylat von 4:1 bis 10:1, sowie gegebenenfalls Wasser.

2. Tensidmischung nach Anspruch 1, dadurch gekennzeichnet, daß das Gewichtsverhältnis von kurzkettigem Alkyloligoalkoxylat gemäß Formel I zu langkettigem Alkyloligoalkoxylat gemäß Formel II 5:1 bis 8:1 beträgt.

3. Tensidmischung nach Anspruch 1 oder 2, dadurch gekennzeichnet, daß das kurzkettige Alkyloligoalkoxylat der Formel I einen mittleren Propoxylierungsgrad n von 0,5 bis 2,0, insbesondere von 0,8 bis 1,5, besitzt.

4. Tensidmischung nach einem der Ansprüche 1 bis 3, dadurch gekennzeichnet, daß das kurzkettige Alkyloligoalkoxylat der Formel I einen mittleren Ethoxylierungsgrad p von 5,0 bis 9,5, insbesondere von 6,0 bis 9,0, besitzt.

5. Tensidmischung nach einem der Ansprüche 1 bis 4, dadurch gekennzeichnet, daß das langkettige Alkyloligoalkoxylat der Formel II einen mittleren Ethoxylierungsgrad q von 6,0 bis 9,0, besitzt.

6. Tensidmischung nach einem der Ansprüche 1 bis 5, dadurch gekennzeichnet, daß das kurzkettige Alkyloligoalkoxylat der Formel (I) einen Alkylrest R¹ mit 7 bis 9 C-Atomen besitzt.

7. Tensidmischung nach einem der Ansprüche 1 bis 6, dadurch gekennzeichnet, daß das langkettige Alkyloligoalkoxylat der Formel (II) einen Alkylrest R² mit 12 bis 16 C-Atomen, insbesondere 12 bis 14 C-Atomen, besitzt.

8. Tensidmischung nach einem der Ansprüche 1 bis 7, dadurch gekennzeichnet, daß sie 40 Gew.-% bis 90 Gew.-%, insbesondere 50 Gew.-% bis 88 Gew.-% kurzkettiges Alkyloligoalkoxylat gemäß Formel I und bis zu 50 Gew.-% Wasser enthält.

9. Tensidmischung, bestehend aus einem kurzkettigen Alkyloligoalkoxylat der Formel I,
R¹-(OC₃H₆)ₙ-(OC₂H₄)ₚ-OH (I)
in der R¹ einen Alkylrest mit 6 bis 10 C-Atomen, n eine Zahl von 0,5 bis 3 und p eine Zahl von 4 bis 10 bedeuten, und einem langkettigen Alkyloligoalkoxylat der Formel II,
R²-(OC₂H₄)_{q}-OH (II)
in der R² einen Alkylrest mit 12 bis 22 C-Atomen und q eine Zahl von 5,0 bis 9,5 bedeuten, in Gewichtsverhältnissen von kurzkettigem zu langkettigem Alkyloligoalkoxylat von 4:1 bis 10:1, bis zu 90 Gew.-%, insbesondere 10 Gew.-% bis 50 Gew.-% Aniontensid, ausgewählt aus der Klasse der Alkylsulfate, Alkylethersulfate, Sulfofettsäuredisalze, Sulfofettsäurealkylestersalze, Alkansulfonate und/oder Alkylbenzolsulfonate, bis zu 60 Gew.-%, insbesondere 1 Gew.-% bis 50 Gew.-% weiteres nichtionisches Tensid, ausgewählt aus der Klasse der Alkylglykoside, Fettsäurealkanolamide und/oder Fettsäurepolyhydroxyamide, und/oder bis zu 60 Gew.-%, insbesondere 1 Gew.-% bis 50 Gew.-% Amphotensid, ausgewählt aus der Klasse der Betaine und/oder Sulfobetaine, sowie gegebenenfalls Wasser.

10. Verwendung der Tensidmischung nach einem der Ansprüche 1 bis 9 als lagerstabiles, fließfähiges, pumpbares Vorgemisch für die Herstellung von flüssigen Wasch- oder Reinigungsmitteln, insbesondere Mitteln für die manuelle Reinigung von Geschirr.

11. Flüssiges Wasch- oder Reinigungsmittel, insbesondere zur maschinellen und bevorzugt zur manuellen Reinigung von Geschirr, enthaltend 1 Gew.-% bis 20 Gew.-% Tensidmischung gemäß einem der Ansprüche 1 bis 8, 5 Gew.-% bis 30 Gew.-% Aniontensid, bis zu 20 Gew.-%, insbesondere 1 Gew.-% bis 15 Gew.-% zusätzliches nichtionisches Tensid, bis zu 12 Gew.-%, insbesondere 0,5 Gew.-% bis 10 Gew.-% Amphotensid, bis zu 8 Gew.-%, insbesondere 2 Gew.-% bis 6 Gew.-% Alkalihydroxid, bis zu 5 Gew.-%, insbesondere 1 Gew.-% bis 4 Gew.-% Mono- oder Dicarbonsäure mit 2 bis 6 C-Atomen, bis zu 15 Gew.-%, insbesondere 2 Gew.-% bis 10 Gew.-% wassermischbares organisches Lösungsmittel und 15 Gew.-% bis 90 Gew.-% Wasser.

## Claims

1. A surfactant mixture consisting of a short-chain alkyl oligoalkoxylate corresponding to formula (I):
R¹-(OC₃H₆)ₙ-(OC₂H₄)ₚ-OH (I)
in which
R¹ is an alkyl radical containing 6 to 10 carbon atoms, n is a number of 0.5 to 3 and p is a number of 4 to 10, and of a long-chain alkyl oligoalkoxylate corresponding to formula (II):
R²-(OC₂H₄)_{q}-OH (II)
in which
R² is an alkyl radical containing 12 to 22 carbon atoms and q is a number of 5.0 to 9.5,
in ratios by weight of short-chain to long-chain alkyl oligoalkoxylate of 4:1 to 10:1 and, optionally, water.

2. A surfactant mixture as claimed in claim 1, characterized in that the ratio by weight of short-chain alkyl oligoalkoxylate corresponding to formula (I) to long-chain alkyl oligoalkoxylate corresponding to formula (II) is 5:1 to 8:1.

3. A surfactant mixture as claimed in claim 1 or 2, characterized in that the short-chain alkyl oligoalkoxylate corresponding to formula (I) has an average degree of propoxylation n of 0.5 to 2.0 and, more particularly, 0.8 to 1.5.

4. A surfactant mixture as claimed in any of claims 1 to 3, characterized in that the short-chain alkyl oligoalkoxylate corresponding to formula (I) has an average degree of ethoxylation p of 5.0 to 9.5 and, more particularly, 6.0 to 9.0.

5. A surfactant mixture as claimed in any of claims 1 to 4, characterized in that the long-chain alkyl oligoalkoxylate corresponding to formula (II) has an average degree of ethoxylation q of 6.0 to 9.0.

6. A surfactant mixture as claimed in any of claims 1 to 5, characterized in that the short-chain alkyl oligoalkoxylate corresponding to formula (I) has a C₇₋₉ alkyl radical R¹.

7. A surfactant mixture as claimed in any of claims 1 to 6, characterized in that the long-chain alkyl oligoalkoxylate corresponding to formula (II) has a C₁₂₋₁₆ and, more particularly, C₁₂₋₁₄ alkyl radical R².

8. A surfactant mixture as claimed in any of claims 1 to 7, characterized in that it contains 40% by weight to 90% by weight and, more particularly, 50% by weight to 88% by weight of short-chain alkyl oligoalkoxylate corresponding to formula (I) and up to 50% by weight of water.

9. A surfactant mixture consisting of a short-chain alkyl oligoalkoxylate corresponding to formula (I):
R¹-(OC₃H₆)ₙ-(OC₂H₄)ₚ-OH (I)
in which
R¹ is an alkyl radical containing 6 to 10 carbon atoms, n is a number of 0.5 to 3 and p is a number of 4 to 10, and of a long-chain alkyl oligoalkoxylate corresponding to formula (II) :
R²-(OC₂H₄)_{q}-OH (II)
in which
R² is an alkyl radical containing 12 to 22 carbon atoms and q is a number of 5.0 to 9.5,
in ratios by weight of short-chain to long-chain alkyl oligoalkoxylate of 4:1 to 10:1, up to 90% by weight and, more particularly, 10% by weight to 50% by weight of anionic surfactant selected from the class of alkyl sulfates, alkyl ether sulfates, sulfofatty acid disalts, sulfofatty acid alkyl ester salts, alkane sulfonates and/or alkyl benzene sulfonates, up to 60% by weight and, more particularly, 1% by weight to 50% by weight of additional nonionic surfactant selected from the class of alkyl glycosides, fatty acid alkanolamides and/or fatty acid polyhydroxyamides and/or up to 60% by weight and, more particularly, 1% by weight to 50% by weight of amphoteric surfactant selected from the class of betaines and/or sulfobetaines and optionally water.

10. The use of the surfactant mixture claimed in any of claims 1 to 9 as a storable, free-flowing and pumpable compound for the production of liquid detergents, more particularly manual dishwashing detergents.

11. A liquid detergent, more particularly for machine dishwashing and preferably for manual dishwashing, containing 1% by weight to 20% by weight of the surfactant mixture claimed in any of claims 1 to 8, 5% by weight to 30% by weight of anionic surfactant, up to 20% by weight and, more particularly, 1% by weight to 15% by weight of additional nonionic surfactant, up to 12% by weight and, more particularly, 0.5% by weight to 10% by weight of amphoteric surfactant, up to 8% by weight and, more particularly, 2% by weight to 6% by weight of alkali metal hydroxide, up to 5% by weight and, more particularly, 1% by weight to 4% by weight of C₂₋₆ monocarboxylic or dicarboxylic acid, up to 15% by weight and, more particularly, 2% by weight to 10% by weight of water-miscible organic solvent and 15% by weight to 90% by weight of water.

## Revendications

1. Mélange de tensioactifs constitué d'un alkyloligoalcoxylate à chaîne courte de formule I :
R¹-(OC₃H₆)ₙ-(OC₂H₄)ₚ-OH (I)
où R¹ est un radical alkyle de 6 à 10 atomes de C, n un nombre de 0,5 à 3 et p un nombre de 4 à 10, et d'un alkyloligoalcoxylate à longue chaîne de formule II :
R²-(OC₂H₄)_{q}-OH (II)
où R² est un radical alkyle de 12 à 22 atomes de C et que le nombre de 5,0 à 9,5, en rapport pondéral d'alkyloligoalcoxylate à chaîne courte à celui à longue chaîne de 4:1 à 10:1, ainsi que de l'eau le cas échéant.

2. Mélange de tensioactifs selon la revendication 1,
caractérisé en ce que
le rapport pondéral d'alkyloligoalcoxylate à chaîne courte selon la formule I à l'alkyloligoalcoxylate à chaîne longue selon la formule II est 5:1 à 8:1.

3. Mélange de tensioactifs selon la revendication 1 ou 2,
caractérisé en ce que
l'alkyloligoalcoxylate à chaîne courte de formule I, possède un degré moyen de propoxylation n de 0,5 à 2,0, notamment de 0,8 à 1,5.

4. Mélange de tensioactifs selon l'une des revendications 1 à 3,
caractérisé en ce que
l'alkyloligoalcoxylate de formule I a un degré moyen d'éthoxylation p de 5,0 à 9,5, notamment de 6,0 à 9,0.

5. Mélange de tensioactifs selon l'une des revendications 1 à 4,
caractérisé en ce que
l'akyloligoalcoxylate à chaîne longue de formule II a un degré moyen d'éthoxylation q de 66,0 à 9,0.

6. Mélange de tensioactifs selon l'une des revendications 1 à 5,
caractérisé en ce que
l'akyloligoalcoxylate à chaîne courte de formule I a un radical alkyle R¹ de 7 à 9 atomes de C.

7. Mélange de tensioactifs selon l'une des revendications 1 à 6,
caractérisé en ce que
l'akyloligoalcoxylate de formule II a un radical alkyle R² de 12 à 16 atomes de C, notamment 12 à 14 atomes de C.

8. Mélange de tensioactifs selon l'une des revendications 1 à 7,
caractérisé en ce qu'
il contient 40 % en poids à 90 % en poids, notamment 50 % en poids à 88 % en poids d'alkyloligoalcoxylate à chaîne courte selon la formule I et jusqu'à 50 % d'eau.

9. Mélange de tensioactifs constitué d'un alkyloligoalcoxylate à chaîne courte de formule I :
R¹-(OC₃H₆)ₙ-(OC₂H₄)ₚ-OH (I)
où R¹ est un radical alkyle de 6 à 10 atomes de C, n un nombre de 0,5 à 3 et p un nombre de 4 à 10, et d'un alkyloligoalcoxylate à longue chaîne de formule II :
R²-(OC₂H₄)_{q}-OH (II)
où R² est un radical alkyle de 12 à 22 atomes de C et que le nombre de 5,0 à 9,5, en rapport pondéral d'alkyloligoalcoxylate à chaîne courte à celui à longue chaîne de 4:1 à 10:1, jusqu'à 90 % en poids, notamment 10 % en poids à 50 % en poids de tensioactif anionique, choisi dans la classe des alkylsufates, alkyléthersulfate, disels de sulfoacides gras, sels et ester alkyliques de sulfoacides gras, alcane-sulfonates et/ou alkylbenzène sulfonates, jusqu'à 60 % en poids notamment 1 % en poids à 50 % en poids d'un autre tensioactif non ionique, choisi dans la classe des alkylglycosides, alcanolamides d'acide gras et/ou polyhydroxyamides d'acides gras, et/ou jusqu'à 60 % en poids, notamment 1 % en poids jusqu'à 50 % en poids de tensioactif amphotère choisi dans la classe des bétaïnes et/ou sulfobétaïne, ainsi que de l'eau le cas échéant.

10. Utilisation du mélange de tensioactifs selon l'une des revendications 1 à 9 sous forme de prémélange stable au stockage, coulable, pompable pour préparer des produits de lavage ou de nettoyage liquides, notamment des produits pour le lavage à la main de la vaisselle.

11. Produit de lavage ou de nettoyage, notamment pour le lavage de la vaisselle à la machine et surtout à la main, contenant 1 % en poids à 20 % en poids de mélange de tensioactifs selon l'une des revendications 1 à 8, 5 % en poids à 30 % en poids de tensioactif anionique, jusqu'à 20 % en poids notamment 1 % en poids à 15 % en poids de tensioactif non ionique supplémentaire, jusqu'à 12 % en poids, notamment 0,5 % en poids à 10 % en poids de tensioactif amphotère, jusqu'à 8 % en poids, notamment 2 % en poids à 6 % en poids d'hydroxyde alcalin, jusqu'à 5 % en poids, notamment 1 % en poids à 4 % en poids d'acide mono- ou dicarboxylique de 2 à 6 atomes de C, jusqu'à 15 % en poids, notamment 2 % en poids à 10 % en poids, de solvant organique miscible à l'eau et 15 % en poids à 90 % en poids d'eau.
